# DEMANDE DE BREVET EUROPEEN

(11) **EP 2 589 720 A1**
(43) Date de publication de la demande: **08.05.2013**
(21) Numéro de dépôt: 12191655.5
(22) Date de dépôt: 07.11.2012
(51) Int. Cl.: E04B 7/16, E04H 1/12, E04F 10/08, E04D 13/04

(54) **Lame orientable anti-goutte pour toit de protection**

(30) Priorité: 07.11.2011 FR 1160092
(71) Demandeur: Biossun, 69300 Caluire-et Cuire (FR)
(72) Inventeur: BYSZENSKI, Alexandre, 01700 BEYNOST (FR)
(74) Mandataire: Thibault, Jean-Marc

(57) **Abrégé**

L.'invention concerne une lame orientable **(3)** pour former un toit de protection possédant une forme générale rectangulaire délimitée par deux bords longitudinaux parallèles entre eux et deux bords d'extrémité parallèles entre eux, la lame **(3)** comportant une partie centrale **(6)** pourvue à chaque bord d'extrémité, d'un axe de pivotement **(7)** et prolongée sur sa face externe **(3b),** d'un côté par une aile plane **(9)** et de l'autre côté, par une aile de collecte **(8)** des eaux pluviales présentant une partie d'évacuation(**8₂** ).

Selon l'invention, la lame comporte sur au moins un bord d'extrémité, au niveau de la partie d'évacuation (**8₂** ), un système anti-goutte **(70)** empêchant la remontée d'eau sur la face interne (**3a**) de la lame.

## Description

La présente invention concerne le domaine technique des toits ou des écrans de protection réalisés à partir de lames orientables s'ouvrant ou se fermant en fonction des conditions climatiques.

Dans l'état de la technique, il est connu par exemple par le brevet FR 2 947 845 de réaliser un toit à partir d'une succession de lames orientables s'étendant parallèlement les unes aux autres selon leurs bords longitudinaux. Les lames orientables sont équipées à chacune de leurs extrémités, d'un axe de pivotement supporté par une structure porteuse. Les lames orientables sont pilotées ensemble en pivotement à l'aide d'un système de motorisation pour occuper soit une position de fermeture dans laquelle les lames sont jointives par leurs bords longitudinaux soit une position d'ouverture dans laquelle les lames ne sont pas jointives pour permettre le passage de l'air et des rayons lumineux du soleil.

Par rapport à une toiture fixe qui permet seulement de protéger un espace de la pluie et du soleil, ce toit ouvrable offre aussi la possibilité de contrôler, à volonté, l'aération et l'ensoleillement de l'espace équipé d'un tel toit.

Un tel toit comporte un système de récupération des eaux pluviales captées par les lames en position de fermeture du toit. Le système de récupération comporte par exemple, des poutres chéneaux délimitant un canal ouvert au-dessus duquel s'étendent les bords d'extrémités des lames orientables. Ce canal ouvert communique avec un conduit d'évacuation s'étendant à l'intérieur d'un poteau de la structure porteuse des lames. Généralement, toutes les lames orientables se trouvent inclinées selon le même sens afin d'assurer l'écoulement de l'eau selon le même bord d'extrémité des lames s'étendant au-dessus d'une poutre chéneau. Dans certaines conditions d'utilisation, une partie infime de l'eau évacuée par les lames n'est pas récupérée par la poutre chéneau mais tombe en dehors d'une telle poutre entraînant une gêne pour les utilisateurs d'un tel toit.

Le document DE 93 21 096 décrit la réalisation dans une toiture, d'une fenêtre composée d'une série d'ouvrants vitrés montés pivotants pour venir en position fermée, coopérer avec une série de trois joints d'étanchéité afin de constituer deux chambres d'isolation. Les ouvrants sont pourvus de part et d'autre, d'équerres d'écoulement s'étendant au-dessus d'une gouttière aménagée autour de la fenêtre. L'étanchéité d'une telle fenêtre est assurée par des joints d'étanchéité, ce qui constitue une solution complexe à mettre en oeuvre et inadaptée pour des lames orientables montées pivotantes autour d'un axe central.

La présente invention vise donc à remédier aux inconvénients de l'état de la technique en proposant un perfectionnement au toit ou écran de protection à lames orientables, de mise en oeuvre simple et conçu pour récupérer la totalité des eaux pluviales en vue d'éviter la retombée d'eau en dehors du système de récupération des eaux pluviales.

Pour atteindre un tel objectif, l'objet de l'invention vise à mettre au point une lame orientable pour former un toit de protection, possédant une forme générale rectangulaire délimitée par deux bords longitudinaux parallèles entre eux et deux bords d'extrémité parallèles entre eux, la lame comportant une partie centrale pourvue à chaque bord d'extrémité, d'un axe de pivotement et prolongée sur sa face externe, d'un côté par une aile plane et de l'autre côté, par une aile de collecte des eaux pluviales présentant une partie d'évacuation.

Selon l'invention, la lame comporte sur au moins un bord d'extrémité au niveau de la partie d'évacuation, un système anti-goutte empêchant la remontée d'eau sur la face interne de la lame.

De plus, la lame selon l'invention peut présenter en outre en combinaison au moins l'une et/ou l'autre des caractéristiques additionnelles suivantes :
- le système anti-goutte s'étend en partie en saillie par rapport au bord d'extrémité pour déporter l'évacuation des eaux pluviales au-delà du bord d'extrémité,
- le système anti-goutte comporte une protubérance aménagée sur la face interne de la lame,
- le système anti-goutte comporte un élément rapporté sur la lame,
- le système anti-goutte comporte un élément rapporté sur la lame à l'aide d'un dispositif de pincement,
- le dispositif de pincement pince la lame en dehors de sa partie d'évacuation,
- le système de pincement comporte une butée de mise en place contre le bord d'extrémité de la lame,
- le système anti-goutte comporte un bec d'écoulement,
- le bec d'écoulement comporte une partie plane de récupération des eaux recouvrant la partie d'évacuation et se prolongeant à l'extérieur de la lame, par une partie courbe dirigée vers le bas,
- la partie courbe du bec d'écoulement s'étend au-delà du système de pincement,
- le système anti-goutte comporte, en tant qu'élément rapporté sur la lame, une paroi d'écoulement s'étendant à partir de la partie d'évacuation selon une direction sensiblement perpendiculaire et en saillie à partir de la face interne de la lame,
- la paroi d'écoulement possède au droit de la partie d'évacuation, un canal de confinement pour l'eau,
- la paroi d'écoulement s'étend sur toute la largeur de la lame entre les bords longitudinaux.

Un autre objet de l'invention est de proposer une installation formant un toit de protection s'ouvrant et se fermant, comportant une série de lames orientables conformes à l'invention et un système de motorisation des lames orientables adapté pour les déplacer simultanément afin que les bords longitudinaux des lames soient jointifs pour fermer le toit ou non jointifs pour ouvrir le toit.

L'installation selon l'invention comporte également une tringle d'actionnement équipée d'une couvertine dont un bord longitudinal s'étend à proximité des bords d'extrémité des lames.

Diverses autres caractéristiques ressortent de la description faite ci-dessous en référence aux dessins annexés qui montrent, à titre d'exemples non limitatifs, des formes de réalisation de l'objet de l'invention.
La **Figure 1** est une vue d'un exemple de réalisation d'une installation mettant en oeuvre des lames orientables conforme à l'invention.
La **Figure 2** est une vue de côté en coupe élévation prise sensiblement selon les lignes II-II de la **Fig. 1** du toit en position fermée.
La **Figure 3** est une vue partielle en perspective montrant le montage des lames orientables occupant une position ouverte.
La **Figure 4** est une vue en coupe montrant une lame munie d'un premier mode de réalisation d'un système anti-goutte conforme à l'invention en position fermée.
La **Figure 5** est une vue de dessus du système anti-goutte illustré à la **Fig. 4****.**
Les **Figures 6** et **7** sont respectivement des vues de côté et en perspective d'une variante de réalisation du mode de réalisation du système anti-goutte illustré à la **Fig. 4****.**
Les **Figures 8** et **9** sont des vues en perspective respectivement de face et de dos, d'un autre mode de réalisation d'un système anti-goutte conforme à l'invention.
La **Figure 10** est une vue en coupe montrant une lame équipée d'un système anti-goutte illustré aux **Fig. 8** et **9****.**

La **Fig. 1** illustre à titre d'exemple, une installation **1** comportant une structure porteuse **2** pour une série de lames orientables **3** qui forment ensemble un toit de protection s'ouvrant et se fermant à volonté. Selon l'exemple de réalisation illustré, la structure porteuse **2** comporte des poteaux **4** au nombre de quatre supportant un bâti **5** de support des lames orientables **3.**

Les lames orientables **3** s'étendent les unes derrière les autres en étant parallèles entre elles et de préférence toutes identiques. Chaque lame orientable **3** présente une forme générale rectangulaire délimitée par un premier et un deuxième bords longitudinaux **3₁** et **3₂** parallèles l'un à l'autre et reliés entre eux par un premier et deuxième bords d'extrémité **3₃** et **3₄** parallèles également entre eux. Chaque lame orientable **3** présente une face interne **3a** tournée vers l'espace à protéger lorsque la lame occupe sa position fermée et une face externe **3b** opposée à la face interne **3a**.

Tel que cela ressort plus précisément des **Fig. 2** et **3****,** chaque lame orientable **3** comporte une partie centrale **6** s'étendant sur toute la longueur de la lame orientable **3** et pourvue à chaque bord d'extrémité **3₃, 3₄,** d'un axe de pivotement **7.** La partie centrale **6** de chaque lame orientable **3** est prolongée selon sa face externe **3b,** d'un côté, en direction de son premier bord longitudinal **3₁,** par une aile **8** de collecte des eaux pluviales et de l'autre côté en direction de son deuxième bord longitudinal **3₂,** par une aile sensiblement plane **9.** L'aile de collecte **8** est délimitée à l'opposé de la partie centrale **6** par le bord longitudinal **3₁** qui est tourné vers le haut lorsque l'aile orientable **3** est en position de fermeture. L'aile de collecte **8** présente sur sa face externe **3b,** une zone basse dite d'évacuation **8₂** vers laquelle convergent les eaux pluviales récupérées par l'aile de collecte.

Selon une variante préférée de réalisation, l'aile de collecte **8** possède un profil sensiblement en "V" pour maximiser sa capacité de collecte des eaux de pluie. A cet effet, lorsque la lame orientable **3** occupe sa position horizontale **(****Fig. 2****),** l'aile de collecte **8** dont la face externe **3b** est tournée vers le ciel, comporte à partir de la partie centrale **6** une partie **8₁** inclinée vers le bas et jusqu'à sa partie d'évacuation **8₂** de l'aile de collecte **8** correspondant au milieu de l'aile de collecte. Au-delà de la partie d'évacuation **8₂,** de l'aile de collecte **8,** la partie inclinée **8₁** est prolongée par une partie **8₃** inclinée vers le haut. La partie inclinée vers le haut **8₃** est délimitée par le bord longitudinal **3₁** qui forme un prolongement s'élevant en saillie à partir de la partie inclinée **8₃** et sensiblement jusqu'au niveau de la partie centrale **6** de manière à constituer un canal de collecte présentant un volume important. Les parties inclinées **8₁, 8₃** convergent ainsi vers la partie basse à savoir la partie d'évacuation **8₂.**

L'aile plane **9** présente à partir de la partie centrale **6,** une partie courbe **9₁** de raccordement à une partie plane **9₂** qui est délimitée à l'opposé de la partie centrale **6,** par le bord longitudinal **3₂.** De préférence, le bord longitudinal **3₂** est formé par un prolongement s'établissant sensiblement à l'équerre vers le bas lorsque la lame **3** occupe sa position de fermeture.

Bien entendu, le nombre et les dimensions des lames orientables **3** sont adaptés aux dimensions de la surface rectangulaire à recouvrir. De préférence et comme cela ressort des dessins, les lames orientables **3** forment ensemble un toit de forme rectangulaire délimité d'une part par le bord longitudinal **3₁** de l'aile de collecte de la première lame **3** et par le bord longitudinal **3₂** de l'aile plane **9** de la dernière lame **3** et d'autre part, par l'ensemble des premiers bords d'extrémité **3₃** des lames alignés ensemble et par l'ensemble des deuxièmes bords d'extrémité **3₄** des lames alignés ensemble.

Les lames **3** sont toutes montées dans le même sens de manière qu'en position de fermeture telle qu'illustrée à la **Fig. 2****,** la face externe **3b** de l'aile de collecte **8** se trouve tournée vers le haut avec le sommet du profil en "V" orienté vers le bas ou le sol. En position de fermeture des lames **3,** l'aile de collecte **8** est située en dessous d'un plan horizontal passant par l'axe de pivotement **7** tandis que l'aile plane **9** s'étend au-dessous de ce plan horizontal. Dans cette position de fermeture, les premiers bords longitudinaux **3₁** sont tournés vers le haut tandis que les deuxièmes bords longitudinaux **3₂** sont orientés vers le bas.

Avantageusement, le bâti **5** comporte un système **20** de récupération des eaux pluviales captées par les lames orientables **3** en position de fermeture du toit. En position de fermeture des lames orientables **3,** l'eau pluviale recueillie par les différentes ailes de collecte **8** des lames orientables **3** est acheminée vers les bords d'extrémité **3₃, 3₄** afin d'être recueillie par le système de récupération **20.** De façon avantageuse, il peut être prévu que toutes les lames orientables **3** se trouvent inclinées dans le même sens selon la direction longitudinale des lames afin d'assurer l'écoulement de l'eau selon une direction privilégiée vers les mêmes bords d'extrémité par exemple les bords d'extrémité **3₄.** Comme expliqué ci-avant, l'eau s'écoule à partir de chaque lame, au niveau de sa partie la plus basse, à savoir la partie d'évacuation **8₂** débouchant sur un bord d'extrémité à savoir **3₄** dans l'exemple illustré.

Dans l'exemple illustré, le système de récupération **20** comporte deux poutres chéneaux de support **22** pour les axes de pivotement **7** des lames orientables **3.** Les poutres chéneaux de support **22** s'étendent parallèlement l'une à l'autre, selon une direction sensiblement perpendiculaire par rapport à la direction longitudinale des lames orientables **3** en étant situées chacune selon les bords d'extrémité **3₃, 3₄.** Tel que cela ressort plus précisément des **Fig. 3** et **4****,** chaque poutre chéneau de support **22** délimite un canal **23** de récupération des eaux pluviales provenant des ailes de collecte **8** des lames orientables **3.** L'un des canaux **23** d'une poutre chéneau de support **22** est donc placé à l'aplomb de l'ensemble des premiers bords d'extrémité **3₃** des lames **3** alignés tandis que le canal **23** de l'autre poutre chéneau de support **22** est situé à l'aplomb de l'ensemble des deuxièmes bords d'extrémité **3₄** des lames **3** alignés. Les poutres chéneaux de support **22** assurent à la fois la fonction de collecte des eaux pluviales recueillies par les lames **3** et le support des lames.

Tel que cela ressort plus précisément des **Fig. 1** et **2****,** les deux poutres chéneaux de support **22** sont reliées ensemble par deux poutres chéneaux de liaison **24** pour former un cadre périphérique **25** de sorte que les canaux de récupération **23** des quatre poutres chéneaux **22, 24** communiquent entre eux pour former un seul canal périphérique.

Toutes les poutres chéneaux **22, 24** sont identiques et présentent chacune avantageusement un profil en "J". Chaque poutre chéneau **22, 24** comporte ainsi une âme verticale **28** prolongée à l'équerre à sa base par une paroi plane **29** à l'extrémité de laquelle s'élève un rebord **30** sensiblement parallèle à l'âme **28** pour former ensemble le canal de récupération **23.** Tel que cela ressort des **Figures,** le canal de récupération **23** de chaque poutre chéneau de support **22** s'ouvre ainsi vers le haut en ayant au-dessus de lui, l'ensemble de l'un des premiers ou des seconds bords d'extrémité **3₃, 3₄** s'étendant sensiblement au milieu de la paroi plane **29** pour permettre de recueillir au mieux les eaux s'écoulant à partir des bords d'extrémité **3₃, 3₄.** De même, les canaux de récupération **23** des poutres chéneaux de liaison **24** sont situés en dessous du bord longitudinal **3₁** de l'aile de collecte **8** de la première lame **3** et du bord longitudinal **3₂** de l'aile plane **9** de la dernière lame **3 (****Fig. 3****).**

Tel que cela ressort plus précisément des **Fig. 1** et **2****,** les poutres chéneaux **22** et **24** forment ainsi un cadre périphérique entourant les lames orientables **3** permettant ainsi de définir un unique canal de récupération périphérique **23.** Le canal de récupération **23** communique avec au moins un conduit d'évacuation débouchant de préférence dans une paroi plane.

Selon une caractéristique de réalisation avantageuse, les poutres chéneaux de liaison **24** sont inclinées d'une même valeur en direction d'une poutre chéneau de support **22** tandis que les poutres chéneaux de support **22** sont également inclinées en direction d'une poutre chéneau de liaison **24** de manière à assurer la collecte des eaux vers un point bas du cadre **5** situé à un angle entre une poutre chéneau de liaison **24** et une poutre chéneau de support **22.** Avantageusement, le conduit d'évacuation est aménagé au niveau de cet angle de liaison situé au niveau le plus bas. Selon une caractéristique avantageuse de réalisation, le conduit d'évacuation s'étend à l'intérieur d'un poteau **4** de support des poutres chéneaux **22, 24.**

Tel que cela ressort plus précisément de la **Fig. 2****,** l'installation **1** selon l'invention comporte également un système **45** de motorisation des lames orientables **3,** adapté pour les déplacer simultanément afin que le bord longitudinal **3₁** de chaque lame orientable **3** soit jointif avec le bord longitudinal **3₂** de la lame voisine **3** pour fermer le toit **(****Fig. 2****)** ou non jointif pour ouvrir le toit **(****Fig. 3****).** Par exemple, le système de motorisation **45** comporte une tringle d'actionnement **47** déplacée par un moteur **48** fixé par exemple sur l'âme verticale **28** d'une poutre chéneau de support **22.** Tel que cela ressort plus particulièrement de la **Fig. 3****,** tous les premiers bords d'extrémités **3₄** sont pourvus au niveau des bords longitudinaux **3₂** bordant la partie plane **9₂**, d'un axe de liaison **49** avec la tringle d'actionnement **47.** Cette tringle d'actionnement **47** est reliée au moteur par exemple électrique, par l'intermédiaire d'un système de transformation de mouvement de tous types. Par exemple, la tringle d'actionnement est pourvue d'une came **50** fixée sur l'âme **28** d'une poutre chéneau de support **22.** Cette came **50** est pourvue d'une denture circulaire entraînée en rotation par un pignon d'un moto-réducteur calé en rotation sur le moteur.

Le pilotage du moteur selon un premier sens de rotation conduit au pivotement dans un sens de la came et par suite de l'ensemble des lames **3,** par exemple en position de fermeture tandis que le pilotage du moteur selon un sens contraire de rotation conduit au pivotement de la came et par suite des lames **3** selon un sens contraire conduisant à leur position d'ouverture. Bien entendu, le moteur peut être commandé de manière à placer les lames **3** dans toutes les positions intermédiaires possibles entre leur position de fermeture illustrée à la **Fig. 2** dans laquelle les lames **3** s'étendent dans un plan horizontal et la position d'ouverture maximale dans laquelle les lames **3** s'étendent sensiblement verticalement **(****Fig. 3****).**

Conformément à l'invention, au moins une et de préférence, chaque lame orientable **3** comporte sur au moins un bord d'extrémité, **3₃, 3₄,** au niveau de la partie d'évacuation **8₂,** un système anti-goutte **70** empêchant la remontée d'eau sur la face interne **3a** de la lame **3.** Selon l'exemple de réalisation illustré sur les **Fig. 4** et **5****,** le système anti-goutte **70** comporte un bec d'écoulement **71.** Selon cet exemple, le bec d'écoulement **71** comporte une partie plane **73** de récupération des eaux destinée à venir recouvrir au moins une partie de la partie de récupération **8₂** de l'aile de collecte **8.** La partie plane **73** du bec d'écoulement **71** est prolongée par une partie courbe **74** inclinée vers le bas, pour interdire la progression de l'eau sur la face interne **3a** de la lame. La partie courbe **74** assure l'écoulement de l'eau sans risque de remontée sur la face interne **3a**, compte tenu de la direction sensiblement verticale de cette partie courbe **74.** Tel que cela ressort de la **Fig. 4****,** l'extrémité de la partie courbe **74** s'étend en dessous de la face interne **3a** de la lame **3.**

Le bec d'écoulement **71** se présente sous la forme d'un élément effilé tel qu'un doigt sur lequel converge ou se concentre les eaux pluviales en raison de son positionnement au niveau de la partie d'évacuation **8₂** de l'aile de collecte. La partie plane **73** récupère les eaux pluviales qui sont évacuées par la partie courbe **74.** Les eaux pluviales tombent ainsi à l'aplomb de l'extrémité de la partie courbe **74** qui de préférence présente un profil arrondi.

Selon une caractéristique avantageuse de réalisation, le bec d'écoulement **71** s'étend en saillie à l'extérieur de la lame **3** à partir de son bord d'extrémité **3₃, 3₄.**

Dans l'exemple illustré, la partie courbe **74** du bec d'écoulement **71** s'étend en dehors de la lame **3** de sorte que la retombée des eaux pluviales se trouve rapprochée de l'âme verticale **28** de la poutre chéneau **22** par rapport à un écoulement des eaux pluviales s'effectuant directement à partir d'un bord d'extrémité **3₃, 3₄**. Une telle disposition offre l'avantage que la poutre chéneau **22, 24** dispose d'une largeur plus importante pour récupérer les éventuelles éclaboussures dues à la tombée des eaux pluviales à l'intérieur du canal de récupération **23.**

Selon l'exemple illustré sur les dessins, le système anti-goutte **70** est un élément rapporté sur la lame **3.** Selon cet exemple, le système anti goutte **70** est fixé sur la lame **3** à l'aide d'un système de pincement **80.** Le système de pincement **80** permet de monter le système anti-goutte **70** selon l'épaisseur d'une lame **3.** Avantageusement, le système de pincement **80** comporte une butée **81** de mise en place sur la lame **3.** Dans l'exemple illustré aux **Fig. 4** et **5****,** le système de pincement **80** comporte une branche flexible **83** s'étendant à partir du bec d'écoulement **71** pour former une pince. Cette branche flexible **83** est raccordée au bec d'écoulement **71** par une zone de raccordement formant la butée **81.**

La mise en place du système anti-goutte **70** consiste à engager la lame entre la partie plane **73** qui vient recouvrir la face supérieure 3b et la branche flexible **83** venant contre la face inférieure **3a.** L'enfoncement du système anti-goutte **70** est réalisé jusqu'à ce que la butée **81** vienne en contact avec le bord d'extrémité **3₄** de la lame **3.** Selon l'exemple de réalisation illustré aux **Fig. 4** et **5****,** la branche flexible **83** est raccordée sensiblement dans la zone de jonction de la partie plane **73** et de la partie courbe **74.** Selon une autre variante de réalisation illustrée par les **Fig. 6** et **7****,** la branche flexible **83** s'étend à partir de l'extrémité de la partie courbe **74.** Ainsi, le bec d'écoulement **71** se prolonge par la branche flexible **83** pour former ensemble une pince. La branche flexible **83** est pourvue d'un épaulement formant la butée **81** limitant l'enfoncement de la pince.

Dans les exemples décrits ci-dessus, le système anti-goutte **70** est un bec d'écoulement **71** rapporté sur chaque lame **3** pour rompre la remontée de l'eau sur la face interne **3a** des lames. Le bec d'écoulement **71** s'étend en saillie par rapport au bord d'extrémité **3₃, 3₄** permettant d'une part d'éviter la remontée d'eau sur la face interne **3a** et d'autre part de déporter la zone d'écoulement de l'eau au plus loin du rebord **30** du canal de récupération **23.**

Il est à noter que le système anti-goutte **70** peut être réalisé de manière différente. Par exemple, le système anti-goutte **70** peut être réalisé par au moins une protubérance aménagée sur la face interne **3a** de la lame, à proximité du bord d'extrémité **3₃, 3₄** et à l'aplomb de la partie d'évacuation **8₂** de la lame.

Les **Fig. 8** à **10** illustrent un autre mode de réalisation du système anti-goutte **70.** Selon ce mode de réalisation, le système anti-goutte **70** comporte en tant qu'élément rapporté sur la lame **3,** une paroi d'écoulement **90** s'étendant à partir de la partie d'évacuation **8₂** de la lame selon une direction sensiblement perpendiculaire et en saillie à partir de la face interne **3a** de la lame **3.** Cette paroi d'écoulement **90** est pourvue d'un système de pincement **91** permettant de monter le système anti-goutte **70** selon l'épaisseur d'une lame **3.** Tel que cela ressort plus précisément de la **Fig. 9****,** le système de pincement **91** comporte deux nervures **93** s'étendant en saillie à partir de la paroi d'écoulement **90** et définissant entre elles, une gorge d'insertion **94** pour le bord d'extrémité **3₃, 3₄** de la lame. Le fond de cette gorge **94** constitue la butée de mise en place de ce système anti-goutte.

Selon une caractéristique avantageuse de réalisation, le dispositif de pincement **91** pince la lame **3** en dehors de la partie d'évacuation **8₂**. Ainsi, tel que cela ressort clairement des **Fig. 8** et **9****,** la nervure **93** s'étendant au-dessus de la face externe **3b** de la lame est absente au niveau de la partie d'évacuation **8₂**. La paroi d'écoulement **90** affleure ainsi la face externe **3b** de la lame, au niveau de la partie d'évacuation **8₂**. En d'autres termes, la partie d'évacuation **8₂** se trouve prolongée sans ressaut, à l'équerre par la paroi d'écoulement **90.**

Selon une variante préférée de réalisation, la paroi d'écoulement **90** possède au droit de la partie d'évacuation **8₂**, un canal **96** de confinement pour l'eau. Ce canal **96** est aménagé pour s'établir à partir du bord de la paroi d'écoulement **90** située à proximité de la lame et le bord opposé libre de cette paroi d'écoulement **90.** En position fermée des lames **3,** le canal de confinement **96** s'étend verticalement, avec de préférence une forme rétrécie en direction du bord libre de la paroi d'écoulement. Bien entendu, ce canal de confinement **96** est aménagé sur la face de la paroi d'écoulement **90** située du côté extérieur par rapport aux lames **3.**

Selon une variante préférée de réalisation, la paroi d'écoulement **90** s'étend sur toute la longueur de la lame **3** entre les bords longitudinaux **3₁**, **3₂** en suivant le profil de lame **3.** La paroi d'écoulement **90** est fixée sur la lame à l'aide du dispositif de pincement **91** qui se prolonge sur toute la longueur de la paroi d'écoulement **90,** à l'exception d'une zone découpée **97** pour le passage de l'axe de pivotement **7** de la lame.

La paroi d'écoulement **90** présente une forme adaptée de manière qu'en position de fermeture des lames, les parois d'écoulement **90** équipant les premiers bords d'extrémité **3₃** ou les deuxièmes bords d'extrémité **3₄** forment ensemble une barrière sensiblement continue. Chaque paroi d'écoulement **90** forme ainsi une surface d'arrêt pour l'eau. De préférence, chaque paroi d'écoulement **90** est pourvue d'une découpe **98** autorisant le pivotement des lames **3** entre elles.

Selon une variante préférée de réalisation, la tringle d'actionnement **47** est équipée d'une couvertine **99** dont un bord longitudinal **99₁** s'étend à proximité des bords d'extrémité **3₃** ou **3₄** des lames **3** et à l'aplomb du canal de récupération **23.** Cette couvertine **99** possède également un bord longitudinal **99₂** opposé au bord longitudinal **99** situé à l'aplomb du canal de récupération et s'étendant en dehors de la poutre chéneau **22.**

L'invention n'est pas limitée aux exemples décrits et représentés car diverses modifications peuvent y être apportées sans sortir de son cadre.

## Revendications

1. Lame orientable **(3)** pour former un toit de protection possédant une forme générale rectangulaire délimitée par deux bords longitudinaux (**3₁, 3₂**) parallèles entre eux et deux bords d'extrémité (**3₃, 3₄**) parallèles entre eux, la lame **(3)** comportant une partie centrale **(6)** pourvue à chaque bord d'extrémité, d'un axe de pivotement **(7)** et prolongée sur sa face externe **(3b),** d'un côté par une aile plane **(9)** et de l'autre côté, par une aile de collecte **(8)** des eaux pluviales présentant une partie d'évacuation (**8₂**), **caractérisé en ce qu'**elle comporte sur au moins un bord d'extrémité (**3₃, 3₄**) au niveau de la partie d'évacuation (**8₂**), un système anti-goutte **(70)** empêchant la remontée d'eau sur la face interne (**3a**) de la lame.

2. Lame orientable selon la revendication 1, **caractérisée en ce que** le système anti-goutte **(70)** s'étend en partie en saillie par rapport au bord d'extrémité (**3₃, 3₄**) pour déporter l'évacuation des eaux pluviales au-delà du bord d'extrémité.

3. Lame orientable selon la revendication 1, **caractérisée en ce que** le système anti-goutte **(70)** comporte une protubérance aménagée sur la face interne (**3a**) de la lame.

4. Lame orientable selon la revendication 1 ou 2, **caractérisée en ce que** le système anti-goutte **(70)** comporte un élément rapporté sur la lame.

5. Lame orientable selon la revendication 4, **caractérisée en ce que** le système anti-goutte **(70)** comporte un élément rapporté sur la lame à l'aide d'un dispositif de pincement **(71, 83, 91).**

6. Lame orientable selon la revendication 5, **caractérisée en ce que** le dispositif de pincement **(91)** pince la lame **(3)** en dehors de sa partie d'évacuation (**8₂**).

7. Lame orientable selon la revendication 5 ou 6, **caractérisée en ce que** le système de pincement **(71, 83, 91)** comporte une butée **(81)** de mise en place contre le bord d'extrémité (**3₃, 3₄**) de la lame.

8. Lame orientable selon la revendication 4 ou 5, **caractérisée en ce que** le système anti-goutte **(70)** comporte un bec d'écoulement **(71).**

9. Lame orientable selon la revendication 8, **caractérisée en ce que** le bec d'écoulement **(71)** comporte une partie plane **(73)** de récupération des eaux recouvrant la partie d'évacuation (**8₂**) et se prolongeant à l'extérieur de la lame (3), par une partie courbe **(74)** dirigée vers le bas.

10. Lame orientable selon la revendication 9, **caractérisée en ce que** la partie courbe **(74)** du bec d'écoulement s'étend au-delà du système de pincement **(71, 83).**

11. Lame orientable selon la revendication 4 ou 5, **caractérisée en ce que** le système anti-goutte **(70)** comporte, en tant qu'élément rapporté sur la lame, une paroi d'écoulement **(90)** s'étendant à partir de la partie d'évacuation (**8₂**) selon une direction sensiblement perpendiculaire et en saillie à partir de la face interne (**3a**) de la lame.

12. Lame orientable selon la revendication 11, **caractérisée en ce que** la paroi d'écoulement **(90)** possède au droit de la partie d'évacuation (**8₂**), un canal **(96)** de confinement pour l'eau.

13. Lame orientable selon la revendication 11 ou 12, **caractérisée en ce que** la paroi d'écoulement **(90)** s'étend sur toute la largeur de la lame entre les bords longitudinaux (**3₁, 3₂**).

14. Installation à lames orientables **(3)** formant un toit de protection s'ouvrant et se fermant, **caractérisée en ce qu'**elle comporte une série de lames orientables **(3)** conformes à l'une des revendications 1 à 13, et un système **(45)** de motorisation des lames orientables **(3)** adapté pour les déplacer simultanément afin que les bords longitudinaux (**3₁, 3₂**) des lames soient jointifs pour fermer le toit ou non jointifs pour ouvrir le toit.

15. Installation à lames orientables **(3)** selon la revendication 14, **caractérisée en ce que** le système de motorisation **(45)** comporte une tringle d'actionnement **(47)** équipée d'une couvertine **(99)** dont un bord longitudinal (**99₁**) s'étend à proximité des bords d'extrémité (**3₃** ou **3₄**) des lames **(3).**
